# EUROPÄISCHE PATENTSCHRIFT

(11) **EP 3 070 251 B1**
(45) Veröffentlichungstag und Bekanntmachung des Hinweises auf die Patenterteilung: **24.07.2019**
(21) Anmeldenummer: 16000622.7
(22) Anmeldetag: 16.03.2016
(51) Int. Cl.: E05F 5/02, E05F 1/16, E05F 5/00, A47B 88/46

(54) **BESCHLEUNIGUNGS- UND VERZÖGERUNGSVORRICHTUNG MIT GERÄUSCHARMER BEWEGUNG**
ACCELERATION AND DECELERATION DEVICE HAVING LOW NOISE MOVEMENT
DISPOSITIF D'ACCELERATION ET DE RETARD AVEC PROTECTION MOUVEMENT SILENCIEUX

(30) Priorität: 17.03.2015 DE 102015003415
(43) Veröffentlichungstag der Anmeldung: 21.09.2016
(73) Patentinhaber: Zimmer, Günther, 77866 Rheinau (DE); Zimmer, Martin, 77866 Rheinau (DE)
(72) Erfinder: Zimmer, Günther, 77866 Rheinau (DE); Zimmer, Martin, 77866 Rheinau (DE)
(74) Vertreter: Thämer, Wolfgang

(56) Entgegenhaltungen:
- EP-A1- 2 728 094
- DE-U1-202009 005 433
- DE-U1-202012 007 763

## Beschreibung

Die Erfindung betrifft eine Beschleunigungs- und Verzögerungsvorrichtung zum Abbremsen bewegter Gegenstände vor dem Erreichen einer offenen oder geschlossenen Endlage und um diese anschlagfrei in diese Endlage zu führen, mit einem unter Entladung eines als Zugfeder ausgebildeten Federenergiespeichers der Beschleunigungs- und Verzögerungsvorrichtung von einer kraft- und/oder formschlüssig gesicherten Parkposition in eine Endposition führbaren Mitnahmeelement, wobei mittels des Mitnahmeelements ein Kolben einer Zylinder-Kolben-Einheit der Beschleunigungs- und Verzögerungsvorrichtung in eine Verzögerungshubrichtung bewegbar ist sowie einen Türbeschlag mit einer derartigen Beschleunigungs- und Verzögerungsvorrichtung und eine Schiebetür mit einem derartigen Türbeschlag.

Aus der CN 202 596 402 U ist eine derartige Vorrichtung bekannt. Beim Verrasten in der Parkstellung und beim Entrasten aus der Parkstellung können Anschlaggeräusche entstehen.

Aus der DE 20 2012 07 763 U1 ist eine Vorrichtung zur Dämpfung einer Auszugsschiene bekannt, bei der zur Dämpfung eine Dämpfungsstange in eine Hülse eingefahren wird. An der Dämpfungsstange ist mittels eines Kardangelenks ein Mitnahmeelement angeschlossen. In einer schlitzförmigen Aufnahme des Mitnahmeelements ist eine Feder gehalten.

Der vorliegenden Erfindung liegt daher die Aufgabe zugrunde, eine geräuscharme Beschleunigungs- und Verzögerungsvorrichtung sowie einen Türbeschlag mit einer derartigen Beschleunigungs- und Verzögerungsvorrichtung und eine Schiebetür mit einem derartigen Türbeschlag zu entwickeln.

Diese Problemstellung wird mit den Merkmalen des Hauptanspruches gelöst. Dazu weist das Mitnahmeelement eine von einer Federaufnahme beabstandete Federablenkfläche auf, an der die in der Federaufnahme des Mitnahmeelements eingehängte Zugfeder zumindest bei Lage des Mitnahmeelements in der Endposition anliegt. Außerdem ist die Federablenkfläche eine einachsig gewölbte Fläche, deren gedachte Biegemittellinie normal zur Verzögerungshubrichtung orientiert ist.

Weitere Einzelheiten der Erfindung ergeben sich aus den Unteransprüchen und der nachfolgenden Beschreibung schematisch dargestellter Ausführungsformen.
- Figur 1:: Beschleunigungs- und Verzögerungsvorrichtung;
- Figur 2:: Längsschnitt einer Beschleunigungs- und Verzögerungsvorrichtung;
- Figur 3:: Beschleunigungs- und Verzögerungsvorrichtung in der Endposition;
- Figur 4:: Beschleunigungs- und Verzögerungsvorrichtung in der Parkposition;
- Figur 5:: Tragteil;
- Figur 6:: Mitnahmeelement;
- Figur 7:: Mitnahmeelement in der Endposition;
- Figur 8:: Mitnahmeelement in einer Zwischenposition;
- Figur 9:: Mitnahmeelement in der Parkposition;
- Figur 10:: Türbeschlag mit Beschleunigungs- und Verzögerungsvorrichtung;
- Figur 11:: Schiebetür mit Türbeschlag.

Die Figur 1 zeigt eine kombinierte Beschleunigungs- und Verzögerungsvorrichtung (71) in einer isometrischen Ansicht. Derartige Beschleunigungs- und Verzögerungsvorrichtungen (71) werden eingesetzt, um bewegte Gegenstände, z.B. Schubladen, Schiebetüren, etc., vor dem Erreichen einer offenen oder geschlossenen Endlage abzubremsen und anschlagfrei in die Endlage zu führen.

Die Beschleunigungs- und Verzögerungsvorrichtung (71) umfasst ein Tragteil (72), in dem ein Mitnahmeelement (91) zwischen einer kraft- und/oder formschlüssig gesicherten Parkposition (81) und einer Endposition (82) verschiebbar gelagert ist, vgl. die Figuren 2 - 4. Am Mitnahmeelement (91) und am Tragteil (72) ist als Energiespeicher (121) eine Zugfeder (121) gelagert, die das Mitnahmeelement (91) in Richtung der Endposition (82) belastet. Am Mitnahmeelement (91) ist weiterhin die Kolbenstange (115) einer im Tragteil (72) gehaltenen Zylinder-Kolben-Einheit (111) angeordnet.

Das Tragteil (72) ist als Einzelteil in der Figur 5 dargestellt. Es hat einen Aufnahmebereich (83) und einen Führungsbereich (84). Im Aufnahmebereich (83) sind eine Federhalterung (85) und eine Zylinderhalterung (86) angeordnet. Der Aufnahmebereich (83) ist im Ausführungsbeispiel mittels eines Deckels (87) verschlossen. Er hat außerdem einen Anschlag (79), der seitlich aus dem Aufnahmebereich (83) heraussteht.

Der Führungsbereich (84) umfasst im Ausführungsbeispiel eine Führungsfläche (73) und einen Bürstenträger (132). Der Führungsbereich (84) kann auch ohne Bürstenträger (132) ausgebildet sein.

Die Führungsfläche (73) umfasst einen geraden Führungsabschnitt (74) und einen Halteabschnitt (75). Diese beiden Abschnitte (73, 74) sind mittels eines konvexen Bogenabschnitts (76) miteinander verbunden. Die Führungsfläche (73) hat über ihre Länge eine konstante Breite. Der Führungsabschnitt (74) ist parallel zur Längsrichtung (15) der

Zylinder-Kolben-Einheit (111) orientiert. Der Halteabschnitt (75) ist beispielsweise normal hierzu ausgerichtet. Der Halte- (75) und der Bogenabschnitt (76) sind Teil einer Führungsnut (77), die im Endbereich eine Aufweitung (78) aufweist.

Das Mitnahmeelement (91) übergreift das Tragteil (72) und ist entlang des Führungsabschnitts (74) verfahrbar. In der Figur 6 ist das Mitnahmeelement (91) in einer isometrischen Ansicht dargestellt. Es umfasst zwei Gleitelemente (92, 97), einen Führungs- und Aufnahmebereich (93) und einen Mitnahmebereich (101).

Die stabförmig ausgebildeten Gleitelemente (92, 97) sind voneinander beabstandet und liegen an der Führungsfläche (73) an. Das entgegen der Verzögerungshubrichtung (89) orientierte Gleitelement (92) ist im Folgenden als erstes Gleitelement (92) bezeichnet. Das in der Verzögerungshubrichtung (89) orientierte Gleitelement (97), das im Ausführungsbeispiel der Kolbenstange (115) zugewandt ist, ist im Folgenden als zweites Gleitelement (97) bezeichnet. Das erste Gleitelement (92) und das zweite Gleitelement (97) verbinden den Mitnahmebereich (101) und den Führungs- und Aufnahmebereich (93).

Das erste Gleitelement (92) hat eine Querschnittsfläche in Form eines unregelmäßigen Vierecks mit abgerundeten Ecken. Die in der Figur 7 nach unten zeigende konkav gewölbte Berührfläche (98) liegt am Führungsabschnitt (74) an. Die Berührlinie bildet eine Momentanpollinie (99).

Das zweite Gleitelement (97), vgl. die Figuren 7 - 9 hat eine zumindest annähernd trapezförmige Querschnittsfläche mit abgerundeten Ecken. Die Seitenflächen (171, 172) des Trapezoids sind gleich lang, wobei der kleinere eingeschlossene Winkel z.B. 25 Grad beträgt. Der Radius der konkav gewölbten zweiten Verbindungsfläche (175) an diesem Winkel ist beispielsweise halb so groß wie der Radius an der ersten Verbindungsfläche (174) zwischen den einen stumpfen Winkel einschließenden Seitenflächen (172, 173). Die Seitenflächen (171 - 173) des zweiten Gleitelements (97) können auch unterschiedliche Längen aufweisen. Beispielsweise kann das zweite Gleitelement (97) die Gestalt eines Parallelepipeds, eines Prismas, eines Keils, etc. haben. Das erste Gleitelement (92) und das zweite Gleitelement (97) haben die gleiche Höhe. Ihr Abstand beträgt z.B. das Dreifache dieser Höhe.

Der Mitnahmebereich (101) umfasst zwei Anschlagzapfen (102, 103), an den einander zugewandte Anschlagflächen (104, 107) angeordnet sind. Diese sind beispielsweise normal zur Tangentialebene der Gleitelemente (92, 97) ausgerichtet. Die beiden Anschlagflächen (104) begrenzen zusammen mit einer Bodenfläche (105) eine Mitnehmerausnehmung (106). Der Mitnahmebereich (101) hat eine dem Tragteil (72) zugewandte erste Führungsfläche (94). Der dem Halteabschnitt (75) zugewandte Anschlagzapfen (102) ist im Ausführungsbeispiel elastisch verformbar ausgebildet. Der der Kolbenstange (115) abgewandte Anschlagzapfen (103) ist z.B. elastisch verformbar ausgebildet.

Der Führungs- und Aufnahmebereich (93) umfasst eine zu der erstgenannten Führungsfläche (94) parallel angeordnete zweite Führungsfläche (95) sowie eine Federaufnahme (96). Die Federaufnahme (96) schließt mit der Bodenfläche (105) des Mitnahmeelements (91) einen Winkel von 30 Grad ein. Sie zeigt in die dem Halteabschnitt (75) abgewandte Richtung.

In der Federaufnahme (96) ist ein Ende einer Zugfeder (121) eingehängt. Die Zugfeder (121) kann hierbei an einer Federablenkfläche (176) am Mitnahmeelement (91) anliegen. Das andere Ende der Zugfeder (121) ist im Tragteil (72) gelagert.

Die Zylinder-Kolben-Einheit (111) umfasst einen Zylinder (112) und einen in diesem mittels der Kolbenstange (115) geführten Kolben (117). Die Kolbenstange (115) weist an ihrer dem Kolben (117) abgewandten Stirnseite einen Kolbenstangenkopf (116) auf, der im Mitnahmeelement (91) schwenkbar gelagert ist. Die Kolbenstangenaufnahme (177) ist neben der Federablenkfläche (176) angeordnet.

Der Zylinder (112) hat einen geschlossenen Boden (113). Seine Innenwandung kann zylindrisch oder konisch ausgebildet sein. Die Zylinderinnenwandung hat beispielsweise zwei in Längsrichtung orientierte Nuten unterschiedlicher Länge, die beide an den Zylinderboden (113) angrenzen. Beispielsweise beträgt die Länge der kurzen Längsnut ein Viertel der Länge des Zylinders (112). Die Länge der langen Längsnut beträgt z.B. drei Viertel der Länge des Zylinders (112). Am kolbenstangenseitigen Ende ist der Zylinder (112) mittels eines Zylinderkopfdeckels (114) mit einer Kolbenstangendichtung verschlossen.

Der Kolben (117) hat im Ausführungsbeispiel eine Kolbendichtung (118) mit einer in Richtung des Zylinderbodens (113) orientierten Dichtlippe. Der Kolben (117) kann einteilig mit der Kolbenstange (115) und/oder mit der Kolbendichtung (118) ausgebildet sein.

An der Beschleunigungs- und Verzögerungsvorrichtung (71) ist weiterhin ein Bürstenträger (132) mit der Abstreiferbürste (131) angeordnet.

Beispielsweise an einer Türschiene (140) ist ein Mitnehmer (150) angeordnet. Dies ist im Ausführungsbeispiel ein zu seiner Querachse symmetrisches Bauteil mit vier Mitnahmenasen (151, 152). Jeweils zwei benachbarte, durch eine Kerbe (153) getrennten Mitnahmenasen (151, 152) haben zusammen eine Länge, die geringfügig kürzer ist als der Abstand der Anschlagflächen (104) des Mitnahmeelements (91).

Bei der Montage der Beschleunigungs- und Verzögerungsvorrichtung (71) wird beispielsweise die Kolbenstange (115) mit dem Kolben (117) in den Zylinder (112) eingesetzt und dieser mittels des Zylinderkopfdeckels (114) verschlossen. Anschließend wird die Zylinder-Kolbeneinheit (111) mit dem Mitnahmeelement (91) in das Tragteil (72) eingesetzt und gesichert. Am Mitnahmeelement (91) und am Tragteil (72) wird die Zugfeder (121) eingehängt. Diese liegt zumindest bei Lage des Mitnahmeelements (91) in der Endposition an der Federablenkfläche (176) des Mitnahmeelements (91) an. Weiterhin wird der Bürstenträger (132) mit der Abstreiferbürste (131) in das Tragteil (72) eingeschoben.

In der Figur 10 ist die Beschleunigungs- und Verzögerungsvorrichtung (71) Teil eines höhenverstellbaren Türbeschlags (20). Der Türbeschlag (20) umfasst ein Gehäuse (31), in dem eine Laufrolle (41), die Beschleunigungs- und Verzögerungsvorrichtung (71), ein Hubstößel (61) sowie eine weitere Abstreiferbürste (48) angeordnet sind. Dieser Türbeschlag (20) wird beispielsweise in Schiebetüren (1) eingesetzt, vgl. Figur 11. Mittels einer Einstellvorrichtung, z.B. einer sich am Tragrahmen (3) der Schiebetür (1) abstützenden Einstellschraube (21), wird die Höhe der Schiebetür (1) relativ zur Türschiene (140) eingestellt.

Nach der Montage der Schiebtür (1) in den Türrahmen wird der Mitnehmer (150) beispielsweise mittels einer Schablone an der Türschiene (140) ausgerichtet und mittels Befestigungsschrauben befestigt. Die Schiebetür (1) ist beispielsweise geöffnet. Der Kolben (117) der Beschleunigungs- und Verzögerungsvorrichtung (71) ist z.B. eingefahren. Das Mitnahmeelement (91) steht beispielsweise in seiner Endposition (82) im geraden Führungsabschnitt (74). Der Energiespeicher (121) ist z.B. entladen.

Beim erstmaligen Schließen der Schiebetür (1) kontaktiert der Mitnehmer (150) den vorderen Anschlagzapfen (102) des Mitnahmeelements (91) und verformt diesen. Die Mitnahmenasen (151, 152) des Mitnehmers (150) springen in die Mitnehmerausnehmung (106). Der Anschlagzapfen (102) verformt sich elastisch zurück. Die Schiebetür (1) ist nun einsatzbereit. Das erste Gleitelement (92) liegt mit seiner Berührfläche (98) und das zweite Gleitelement (97) liegt mit seiner Seitenfläche (171) auf dem Führungsabschnitt (74) auf. Die an der Federablenkfläche (176) anliegende Zugfeder (121) belastet das Mitnahmeelement (91) in der Darstellung der Figuren 3 und 7 mit einem Drehmoment entgegen dem Uhrzeigersinn.

Beim manuellen oder motorischen Öffnen der Schiebetür (1) aus der geschlossenen Stellung zieht der Mitnehmer (150) das Mitnahmeelement (91) aus der Endstellung entlang der Führungsfläche (73) in Richtung einer Parkposition (81). Der Energiespeicher (121) wird geladen.

Sobald das vordere Gleitelement (92) die Führungsnut (77) erreicht, kippt das Mitnahmeelement (91) unter der Wirkung der Feder (121) ab. Am ersten Gleitelement (92) wandert die Momentanpollinie (99) entlang der Berührfläche (98). Das zweite Gleitelement (97) liegt nun mit der ersten Verbindungsfläche (174) an der Führungsfläche (73) an. Die Berührlinie zwischen dem zweiten Gleitelement (97) und dem Tragteil (72) bildet eine Momentanpollinie (178) des zweiten Gleitelements (97). Beim weiteren Verfahren der Schiebetür (1) relativ zum Mitnehmer (150) wandert diese Momentanpollinie (178) entlang der Außenflächen des zweiten Gleitelements (97). Die Zugfeder (121) belastet das Mitnahmeelement (91) weiterhin sowohl auf Zug als auch mittels eines Drehmoments.

Beim weiteren Öffnen der Schiebetür (1) wird das Mitnahmeelement (91) weiter in die Führungsnut (77) eingeschwenkt. Die an der Federablenkfläche (176) anliegende, zunehmend gespannte Zugfeder (121) bewirkt weiterhin ein Drehmoment auf das Mitnahmeelement (91). Die Momentanpollinie (99) des ersten Gleitelements (92) wandert entlang der Berührfläche (98) zurück, sodass sie in Bezug auf das Mitnahmeelement (91) zumindest annähernd in der Ausgangsposition liegt. Die Momentanpollinie (178) des zweiten Gleitelements (97) wandert weiter entlang der Mantelfläche des zweiten Gleitelements (97). Beispielsweise erreicht sie die zweite Verbindungsfläche (175). Das Mitnahmeelement (91) liegt nun in einer kraft- und/oder formschlüssig verriegelten Parkposition (81), vgl. die Figuren 4 und 9. In der Parkposition (81) wirkt die Zugkraft der Zugfeder (121) auf das Mitnahmeelement (91) beispielsweise in einem Winkel von 5 Grad zu einer parallel zum Führungsabschnitt (74) angeordneten Ebene.

Die Richtung der Zugkraft schließt in der Parkposition (81) mit einer von den Momentanpollinien (99, 178) aufgespannten Ebene im Ausführungsbeispiel einen Winkel von 42 Grad ein. Der eingeschlossene Winkel ist größer als 35 Grad.

Die Schiebetür (1) kann nun weiter geöffnet werden. Das Mitnahmeelement (91) löst sich vom Mitnehmer (150). Das Mitnahmeelement (91) verbleibt in der Parkposition (81), vgl. die Figuren 4 und 9.

Beim Schließen der Schiebetür (1) kontaktiert vor dem Erreichen der Endlage der Schiebetür (1) das Mitnahmeelement (91) den Mitnehmer (150). Der Mitnehmer (150) löst das Mitnahmeelement (91) aus der Parkposition (81). Hierbei bewegen sich die Momentanpollinien (99, 178) in umgekehrter Richtung, vgl. Figur 8. Der Energiespeicher (121) wird langsam und weitgehend ruckfrei entlastet und zieht das Mitnahmeelement (91) in Richtung der Endstellung. Hierbei sind keine Schlaggeräusche hörbar. Die Schiebetür (1) wird damit in die geschlossene Stellung gezogen. Gleichzeitig verschiebt das relativ zum Zylinder (112) bewegte Mitnahmeelement (91) den Kolben (117) in den Zylinder (112) hinein. Die Dichtlippe der Kolbendichtung (118) legt sich schlagartig an die Zylinderinnenwandung an und dichtet im Zylinderinnenraum einen Verdrängungsraum gegen einen Ausgleichsraum quasi hermetisch ab. Die Schiebetür (1) wird abgebremst. Sobald beim weiteren Schließen der Schiebetür (1) der Kolben die erste Längsnut der Zylinderinnenwandung überfährt, wird Gas entlang dieser Drosselnut aus dem Verdrängungsraum in den Ausgleichsraum verdrängt. Die Bewegung der Schiebetür (1) wird durch die mittels des Energiespeichers (121) aufgebrachte Beschleunigung und durch die gleichzeitig mittels der Zylinder-Kolben-Einheit (111) bewirkte Verzögerung bestimmt. Sobald der Kolben (117) die kurze Längsnut überfährt, wird die Verzögerungsrate weiter verringert. Die Schiebetür (1) verfährt langsam in ihre geschlossene Endlage. Dort bleibt sie ruckfrei stehen. Das Mitnahmeelement (91) liegt jetzt in der Endposition (82), vgl. die Figuren 3 und 7.

Die Schiebetür (1) kann einen weiteren Beschlag (20) aufweisen, der an der in Öffnungsrichtung (17) zeigenden Seite der Schiebetür (1) angeordnet ist. Durch Höheneinstellung beider Beschläge (20) kann das Türblatt (2) genau ausgerichtet werden. Bei einer derartigen Anordnung kann die Beschleunigungs- und Verzögerungsvorrichtung (71) des zweiten Beschlags (20) zum gesteuerten Anfahren der geöffneten Endlage der Schiebetür (1) eingesetzt werden.

Auch Kombinationen der einzelnen Ausführungsbeispiele sind denkbar.

### Bezugszeichenliste:

- 1: Schiebetür
- 2: Türblatt
- 3: Tragrahmen

- 15: Längsrichtung
- 17: Öffnungsrichtung

- 20: Türbeschlag
- 21: Einstellschraube

- 31: Gehäuse

- 41: Laufrolle
- 48: Abstreiferbürste

- 61: Hubstößel

- 71: Beschleunigungs- und Verzögerungsvorrichtung
- 72: Tragteil
- 73: Führungsfläche
- 74: Führungsabschnitt
- 75: Halteabschnitt
- 76: Bogenabschnitt
- 77: Führungsnut
- 78: Aufweitung
- 79: Anschlag

- 81: Parkposition
- 82: Endposition
- 83: Aufnahmebereich
- 84: Führungsbereich
- 85: Federhalterung
- 86: Zylinderhalterung
- 87: Deckel
- 89: Verzögerungshubrichtung

- 91: Mitnahmeelement
- 92: erstes Gleitelement
- 93: Führungs- und Aufnahmebereich
- 94: erste Führungsfläche
- 95: zweite Führungsfläche
- 96: Federaufnahme
- 97: zweites Gleitelement
- 98: Berührfläche
- 99: Momentanpollinie

- 101: Mitnahmebereich
- 102: Anschlagzapfen, elastisch verformbar
- 103: Anschlagzapfen
- 104: Anschlagflächen
- 105: Bodenfläche
- 106: Mitnehmerausnehmung
- 107: Anschlagfläche

- 111: Zylinder-Kolben-Einheit
- 112: Zylinder
- 113: Boden von (112)
- 114: Zylinderkopfdeckel
- 115: Kolbenstange
- 116: Kolbenstangenkopf
- 117: Kolben
- 118: Kolbendichtung

- 121: Energiespeicher, Zugfeder, Federenergiespeicher
- 122: Kraftwirkungsrichtung
- 131: Abstreiferbürste
- 132: Bürstenträger

- 140: Türschiene

- 150: Mitnehmer
- 151: Mitnahmenasen
- 152: Mitnahmenasen
- 153: Kerbe

- 171: Seitenfläche
- 172: Seitenfläche
- 173: Seitenfläche
- 174: Verbindungsfläche
- 175: Verbindungsfläche
- 176: Federanlagefläche, Federablenkfläche
- 177: Kolbenstangenaufnahme
- 178: Momentanpollinie

## Patentansprüche

1. Beschleunigungs- und Verzögerungsvorrichtung (71) zum Abbremsen bewegter Gegenstände vor dem Erreichen einer offenen oder geschlossenen Endlage und um diese anschlagfrei in diese Endlage zu führen, mit einem unter Entladung eines als Zugfeder (121) ausgebildeten Federenergiespeichers (121) der Beschleunigungs- und Verzögerungsvorrichtung (71) von einer kraft- und/oder formschlüssig gesicherten Parkposition (81) in eine Endposition (82) führbaren Mitnahmeelement (91), wobei mittels des Mitnahmeelements (91) ein Kolben (117) einer Zylinder-Kolben-Einheit (111) der Beschleunigungs- und Verzögerungsvorrichtung (71) in eine Verzögerungshubrichtung (89) bewegbar ist, **dadurch gekennzeichnet,**
- **dass** das Mitnahmeelement (91) eine von einer Federaufnahme (96) beabstandete Federablenkfläche (176) aufweist, an der die in der Federaufnahme (96) des Mitnahmeelements (91) eingehängte Zugfeder (121) zumindest bei Lage des Mitnahmeelements (91) in der Endposition (82) anliegt und
- **dass** die Federablenkfläche (176) eine einachsig gewölbte Fläche ist, deren gedachte Biegemittellinie normal zur Verzögerungshubrichtung (89) orientiert ist.

2. Beschleunigungs- und Verzögerungsvorrichtung (71) nach Anspruch 1, **dadurch gekennzeichnet, dass** der Federenergiespeicher (121) in der Parkposition (81) an der Federablenkfläche (176) anliegt.

3. Beschleunigungs- und Verzögerungsvorrichtung (71) nach Anspruch 1, **dadurch gekennzeichnet, dass** das Mitnahmeelement (91) ein erstes, entgegen der Verzögerungshubrichtung (89) orientiertes Gleitelement (92) und ein zweites, in der Verzögerungshubrichtung (89) orientiertes Gleitelement (97) umfasst, wobei beide Gleitelemente (92, 97) einen die Federaufnahme (96), die Federablenkfläche (176) und eine zweite Führungsfläche (95) umfassenden Führungs- und Aufnahmebereich (93) mit einem eine zur zweiten Führungsfläche (105) parallele erste Führungsfläche (94) und zwei Anschlagzapfen (102, 103) aufweisenden Mitnahmebereich (101) verbinden, wobei an den Anschlagzapfen (102, 103) einander zugewandte Anschlagflächen (104, 107) angeordnet sind.

4. Beschleunigungs- und Verzögerungsvorrichtung (71) nach Anspruch 3, **dadurch gekennzeichnet, dass** in der Parkposition (81) die Kraftwirkungsrichtung (122) des Federenergiespeichers (121) mit der Verbindungsebene der Momentanpollinien (99, 178) der Gleitelemente (92, 97) einen Winkel einschließt, der größer ist als 35 Grad, wobei der Scheitel dieses Winkels näher am ersten Gleitelement (92) als am zweiten Gleitelement (97) liegt.

5. Türbeschlag (20) mit einer Beschleunigungs- und Verzögerungsvorrichtung (71) nach Anspruch 1 und mit einer Laufrolle (41).

6. Türbeschlag (20) nach Anspruch 5, **dadurch gekennzeichnet, dass** er eine erste Abstreiferbürste (48) und eine zweite Abstreiferbürste (131) aufweist, wobei die zweite Abstreiferbürste (131) an der Beschleunigungs- und Verzögerungsvorrichtung (71) angeordnet ist.

7. Türbeschlag (20) nach Anspruch 5, **dadurch gekennzeichnet, dass** er ein Gehäuse (31) mit einem relativ zu diesem höhenverstellbaren Hubstößel (61) umfasst.

8. Schiebetür (1) mit einem Türbeschlag (20) nach Anspruch 5.

## Claims

1. An acceleration and deceleration device (71) for braking moving objects before they reach an open or closed end position and for guiding these objects into this end position in an impact-free manner, comprising an entraining element (91) which can be guided from a force-fittingly and/or form-fittingly secured park position (81) into an end position (82) by discharging a spring energy storage mechanism (121), configured as a tension spring (121), of the acceleration and deceleration device (71), wherein by means of the entraining element (91), a piston (117) of a cylinder-piston unit (111) of the acceleration and deceleration device (71) can be moved in a deceleration stroke direction (89), **characterized in that**
- the entraining element (91) has a spring deflection surface (176) spaced apart from a spring receptacle (96), on which surface the tension spring (121) hooked in the spring receptacle (96) of the entraining element (91) bears, at least when the entraining element (91) is situated in the end position (82), and that
- the spring deflection surface (176) is a uniaxially convex surface, of which the imaginary bending midline is oriented normally to the deceleration stroke direction (89).

2. The acceleration and deceleration device (71) according to Claim 1, **characterized in that** the spring energy storage mechanism (121) bears on the spring deflection surface (176) in the park position (81).

3. The acceleration and deceleration device (71) according to Claim 1, **characterized in that** the entraining element (91) comprises a first sliding element (92), which is oriented in a direction opposite the deceleration stroke direction (89), and a second sliding element (97), which is oriented in the deceleration stroke direction (89), wherein both sliding elements (92, 97) connect a guiding and receiving area (93) comprising the spring receptacle (96), the spring deflection surface (176) and a second guide surface (95) to an entraining area (101) having a first guide surface (94), which is parallel to the second guide surface (105), and two stop pins (102, 103), wherein mutually facing stop surfaces (104, 107) are arranged on the stop pins (102, 103).

4. The acceleration and deceleration device (71) according to Claim 3, **characterized in that** the force application direction (122) of the spring energy storage mechanism (121), in the park position (81), forms an angle greater than 35 degrees with the plane connecting the instant center lines (99, 178) of the sliding elements (92, 97), wherein the vertex of this angle lies closer to the first sliding element (92) than to the second sliding element (97).

5. A door fitting (20) comprising an acceleration and deceleration device (71) according to Claim 1 and further comprising a castor (41).

6. The door fitting (20) according to Claim 5, **characterized in that** it has a first wiper brush (48) and a second wiper brush (131), wherein the second wiper brush (131) is arranged on the acceleration and deceleration device (71).

7. The door fitting (20) according to Claim 5, **characterized in that** it has a housing (31) comprising a lift tappet (61) that is adjustable in height relative thereto.

8. A sliding door (1) comprising a door fitting (20) according to Claim 5.

## Revendications

1. Dispositif d'accélération et de décélération (71) pour le freinage d'objets en mouvement avant l'arrivée dans une position finale ouverte ou fermée et pour le guidage sans butée de ces objets dans cette position terminale comprenant un élément entraîneur (91) qui peut être déplacé, par le déchargement d'un accumulateur d'énergie à ressort (121) du dispositif d'accélération et de décélération (71) réalisé sous forme d'un ressort de traction (121), d'une position de stationnement sécurisée par adhérence et/ou par complémentarité de forme (81), vers une position terminale, un piston (117) d'une unité cylindre-piston (111) du dispositif d'accélération et de décélération (71) pouvant être déplacée au moyen de l'élément entraîneur (91) dans une direction du mouvement de décélération (89),
**caractérisé en ce**
- **que** l'élément entraîneur (91) présente une surface de déviation de ressort (176) espacée d'un logement de ressort (96) contre laquelle le ressort de traction (121), qui est accroché dans le logement de ressort (96) de l'élément entraîneur (91), est en appui, au moins lorsque l'élément entraîneur (91) se trouve dans la position terminale (82),
- **que** la surface de déviation du ressort (176) est une surface bombée à courbure uniaxiale dont la ligne médiane imaginaire de la courbure est orientée perpendiculairement à la direction du mouvement de décélération (89).

2. Dispositif d'accélération et de décélération (71) selon la revendication 1, **caractérisé en ce que** l'accumulateur d'énergie à ressort (121), dans la position de stationnement (81), est en appui contre la surface de déviation du ressort (176) .

3. Dispositif d'accélération et de décélération (71) selon la revendication 1, **caractérisé en ce que** l'élément entraîneur (91) comprend un premier élément coulissant (92) orienté dans le sens opposé à la direction du mouvement de décélération (89) et un deuxième élément coulissant (97) orienté dans la direction du mouvement de décélération (89), les deux éléments coulissants (92, 97) reliant une zone de guidage et de réception (93) composée du logement du ressort (96), de la surface de déviation du ressort (176) et d'une deuxième surface de guidage (95) à une zone de réception composée d'une première surface de guidage (94) parallèle à la deuxième surface de guidage (105) et de deux éléments de butée (102, 103), les éléments de butée (102, 103) présentant des surfaces de butée (104, 107) tournées l'une vers l'autre.

4. Dispositif d'accélération et de décélération (71) selon la revendication 3, **caractérisé en ce que**, dans la position de stationnement (81), le sens d'action (122) de la force de l'accumulateur d'énergie à ressort (121) renferme un angle supérieur à 35 degrés avec le plan de jonction des droites du centre instantané (99, 178) des éléments coulissants (92, 97), le sommet de cet angle se situant plus près du premier élément coulissant (92) que du deuxième élément coulissant (97) .

5. Ferrure de porte (20) comprenant un dispositif d'accélération et de décélération (71) selon la revendication 1 et une roulette (41).

6. Ferrure de porte (20) selon la revendication 5, **caractérisée en ce qu'**elle comporte une première brosse de râclage (48) et une deuxième brosse de râclage (131), la deuxième brosse de râclage (131) étant montée sur le dispositif d'accélération et de décélération (71).

7. Ferrure de porte (20) selon la revendication 5, **caractérisée en ce qu'**elle comporte un boîtier (31) avec un poussoir (61) réglable en hauteur par rapport à la ferrure de porte.

8. Porte coulissante (1) comprenant une ferrure de porte (20) selon la revendication 5.
